# EUROPÄISCHE PATENTSCHRIFT

(11) **EP 1 715 729 B1**
(45) Veröffentlichungstag und Bekanntmachung des Hinweises auf die Patenterteilung: **30.01.2008**
(21) Anmeldenummer: 06007435.8
(22) Anmeldetag: 07.04.2006
(51) Int. Cl.: H05B 41/285, H05B 41/298

(54) **Elektronisches Vorschaltgerät für eine Lampe**
Electronic ballast for a lamp
Ballast électronique pour une lampe

(30) Priorität: 14.04.2005 DE 102005017324
(43) Veröffentlichungstag der Anmeldung: 25.10.2006
(73) Patentinhaber: Patent-Treuhand-Gesellschaft für elektrische Glühlampen mbH, 81543 München (DE)
(72) Erfinder: Heckmann, Markus, 81539 München (DE)
(74) Vertreter: Raiser, Franz

(56) Entgegenhaltungen:
- EP-A- 1 003 357
- EP-A- 1 404 162
- US-A- 5 808 422

## Beschreibung

### Technisches Gebiet

Die vorliegende Erfindung betrifft ein elektronisches Vorschaltgerät für eine Lampe, insbesondere ein elektronisches Vorschaltgerät mit einer Brückenschaltung, die zumindest einen ersten und einen zweiten Schalter umfasst, die zwischen einen Anschluss für eine Versorgungsspannung und einen Anschluss für ein Massepotential gekoppelt sind, wobei zwischen dem ersten und dem zweiten Schalter ein Mittelpunkt der Brückenschaltung definiert ist, einem ersten und einem zweiten Anschluss für eine Lampe, wobei der erste Anschluss über eine Induktivität mit dem Mittelpunkt der Brückenschaltung gekoppelt ist, und eine Signalauswertungseinheit, wobei die Signalauswertungseinheit einen ersten und einen zweiten Eingang umfasst, wobei der erste Eingang mit einem Signal gekoppelt ist, das auf dem Gleichspannungsniveau des ersten Anschlusses für die Lampe liegt, und wobei der zweite Eingang mit einem Signal gekoppelt ist, das auf dem Gteichspannungsniveau des zweiten Anschlusses für die Lampe liegt.

### Stand der Technik

Ein derartiges elektronisches Vorschaltgerät für eine Lampe ist bekannt. Dabei wird in einer Signalauswertungseinheit, die mit dem Massepotential als Bezugspotential verbunden ist, die Differenz zwischen dem Gleichspannungsniveau des ersten Anschlusses für die Lampe und des zweiten Anschlusses für die Lampe ermittelt und ausgewertet, um Aussagen über die Restlebensdauer der Lampe zu treffen. Insbesondere wird bei Feststellung eines baldigen Lampenendes (EoL = End of Life) die Ansteuerung der Brückenschaltung abgeschaltet, um Schäden im elektronischen Vorschaltgerät zu vermeiden. Dem eigentlichen Gleichspannungsnutzsignal ist eine Gleichspannung in Höhe des Gleichspannungspotentials des Mittelpunkts der Brückenschaltung überlagert. Da die zur Auswertung nötigen Spannungsteiler und Vergleicherschaltungen sind mit den üblichen Toleranzen behaftet sind, führt dies dazu, dass durch einen Spannungsteiler bei Verwendung von Widerständen mit 1% Toleranz typischerweise +/- 4 % des Potentials am Mittelpunkt der Brückenschaltung als Fehler im Messwert erzeugt werden. Die Versorgungsspannung beträgt beispielsweise 450 V; daher beträgt das Potential am Mittelpunkt der Brückenschaltung etwa 225 V. Bei einem Fehler von +/- 4 % beträgt der Fehler im Messwert also etwa +/- 9 V. Da das Gleichspannungsnutzsignal zur Erkennung einer "EoL-Situation" üblicherweise in der Größenordnung von 10 bis 20 V liegt, ist daher eine zuverlässige EoL-Detektion nicht möglich.

In der Schrift US 5808422 (Venkitasubrahmanian) ist eine Schaltung zu EoL-Detektion offenbart, die dieAbweichung der Spannung an DC-Block-Kondensatoren von der Hälfte einer Versorgungsspannung auswertet. Dazu müssen Komperatoren die Differenz von zwei Spannungen bilden, wobei die Spannungen gegenüber der Differenz groß sind. Dies führt zu den bereits oben erwähnten Problemen der Genauigkeit.

### Darstellung der Erfindung

Die Aufgabe der vorliegenden Erfindung besteht deshalb darin, das eingangs genannte elektronische Vorschaltgerät derart weiterzubilden, dass damit eine zuverlässigere EoL-Erkennung ermöglicht wird.

Diese Aufgabe wird gelöst durch ein elektronisches Vorschaltgerät mit den Merkmalen von Patentanspruch 1.

Die vorliegende Erfindung basiert auf der Erkenntnis, dass eine weniger fehlerbehaftete Auswertung des Gleichspannungsnutzsignals bei der EoL-Detektion erreicht werden kann, wenn bei der Auswertung das Gleichspannungsbezugspotential für die Signalauswertungseinheit nicht das Massepotential darstellt, sondern ein Potential, das variabel ausgeführt ist in einem Wertebereich, dessen Grenzen definiert sind durch das Massepotential und das Versorgungsspannungspotential. Je kleiner demnach der Gleichspannungsanteil ist, der dem Gleichspannungsnutzsignal überlagert ist, umso geringer ist der Fehler im Messergebnis.

Eine besonders vorteilhafte Ausführungsform zeichnet sich deshalb dadurch aus, dass das Gleichspannungsbezugspotential für die Signalauswertungseinheit im Wesentlichen das Potential des Mittelpunkts der Halbbrückenschaltung ist. Bei einer derart dimensionierten "schwebenden" EoL-Detektion ist demnach das Gleichspannungsnutzsignal von keiner störenden Gleichspannung überlagert. Der Messfehler aufgrund von Bauteiletoleranzen ist daher minimal, die Zuverlässigkeit des Ergebnisses maximal.

Eine bevorzugte Ausführungsform umfasst weiterhin eine Steuerungseinheit zur Ansteuerung des ersten und des zweiten Schalters, wobei die Steuerungseinheit einen Abschalt- oder Abregeleingang aufweist, der an die Signalauswertungseinheit gekoppelt ist, wobei die Steuerungseinheit und die Signalauswertungseinheit ausgelegt sind, derart zusammenzuwirken, dass bei einem Unterschied des Gleichspannungsanteils der Signale an den beiden Eingängen der Signalauswertungseinheit über einem vorgebbaren Grenzwert die Signalauswertungseinheit die Steuerungseinheit über den Abschalt- oder Abregeleingang derart ansteuert, dass keine Ansteuerung des ersten und/oder des zweiten Schalters vorgenommen wird oder der erste (S1) und/oder der zweite Schalter (S2) derart angesteuert werden, dass die Ausgangsleistung des elektronischen Vorschaltgeräts reduziert wird. Durch diese Maßnahme wird bei Detektion einer EoL-Situation eine Beschädigung des elektronischen Vorschaltgeräts zuverlässig verhindert. Bei Weiterbetreiben einer Lampe in einer EoL-Situation besteht auch die Gefahr einer Lampenüberhitzung, was zu einem Brechen oder zu einem Schmelzen der Lampe und damit zu einer Gefahrdung von Personen in der Umgebung der Lampe führen kann.

Bei einer weiteren bevorzugten Ausführungsform weist die Steuerungseinheit einen Versorgungsspannungsanschluss auf und ist mit dem Massepotential als Gleichspannungsbezugspotential verbunden. Die Signalauswertungseinheit umfasst einen Haltespeicher und ist ausgelegt, den Haltespeicher zu aktivieren, wenn der Unterschied des Gleichspannungsanteils der Signale an den beiden Eingängen der Signalauswertungseinheit über einem vorgebbaren Grenzwert liegt, wobei der Ausgang des Haltespeichers über die Serienschaltung aus einer Diode und einem ohmschen Widerstand an den Versorgungsspannungsanschluss der Steuerungseinheit und/oder der Signalauswertungseinheit gekoppelt ist. Bei dieser Variante ist die Signalauswertungseinheit als aktive Schaltung realisiert, wobei die Versorgungsspannung der Steuerungseinheit und/oder der Signalauswertungseinheit, die üblicherweise in der Größenordnung von 15 V liegt und damit in der Größenordnung des EoL-Gleichspannungsnutzsignals, in geschickter Weise zur Auswertung herangezogen wird. Wird das Ausgangssignal der Signalauswertungseinheit auf diese Art und Weise mit der Versorgungsspannung der Steuerungseinheit und/oder der Signalauswertungseinheit verknüpft, so zeichnet sich das am Verbindungspunkt zwischen Diode und ohmschen Widerstand abgreifbare Signal, das sogenannte EoL-Signal, dadurch aus, dass es bei einer intakten Lampe ein Signal konstanter Amplitude ist, wohingegen dieses Signal bei defekter Lampe ein Rechtecksignal ist. Der Unterschied zwischen Gleichspannungssignal und Rechtecksignal lässt sich auf sehr einfache Weise auswerten. Dadurch lässt sich eine äußert kostengünstige und zuverlässige EoL-Detektion realisieren.

Bei einer Realisierung der Signalauswertungseinheit durch passive Bauelemente weist diese einen Kondensator auf, der derart angeordnet ist, dass an ihm eine Spannung abfällt, die dem Unterschied des Gleichspannungsanteils der Signale an den beiden Eingängen der Signaleauswertungseinheit entspricht, wobei der Kondensator über die Serienschaltung aus einer Diode und einem ohmschen Widerstand an dem Versorgungsspannungsanschluss der Steuerungseinheit gekoppelt ist. Wird hier wiederum das sogenannte EoL-Signal am Verbindungspunkt zwischen der Diode und dem ohmschen Widerstand betrachtet, so kann nunmehr eine intakte Lampe durch ein positives Rechtecksignal festgestellt werden. Eine defekte Lampe zeichnet sich bei positivem Gleichspannungsnutzsignal durch ein Signal konstanter Amplitude aus, während bei negativem Gleichspannungsnutzsignal ein EoL-Signal in Rechteckform entsteht, welches jedoch im Gegensatz zum Rechtecksignal bei intakter Lampe auch negative Amplitudenanteile aufweist. Auch diese drei Signale lassen sich recht einfach voneinander unterscheiden und ermöglichen eine kostengünstige und zuverlässige EoL-Detektion einer Lampe.

Bevorzugt ist daher der Verbindungspunkt zwischen der Diode und dem ohmschen Widerstand mit einem Abschalt- oder Abregeleingang der Steuerungseinheit gekoppelt.

Die Signalauswertungseinheit kann für die Durchführung eines Vergleichs der Spannungsanteile der Signale an ihren beiden Eingängen eine Vergleichereinheit umfassen.

Weitere bevorzugte Ausführungsformen ergeben sich aus den Unteransprüchen.

### Kurze Beschreibung der Zeichnungen

Im Nachfolgenden wird nunmehr ein Ausführungsbeispiel der Erfindung unter Bezugnahme auf die beigefügten Zeichnungen näher beschrieben. Es zeigen:
- Figur 1: in schematischer Darstellung einen Ausschnitt aus einem erfindungsgemäßen elektronischen Vorschaltgerät;
- Figur 2: einen detaillierteren Ausschnitt aus Figur 1 bei einer Realisierung der Signalauswertungseinheit mit aktiven Bauelementen;
- Figur 3a: den zeitlichen Verlauf des EoL-Signals bei einer Realisierung der Signalauswertungseinheit gemäß Figur 2 und defekter Lampe;
- Figur 3b: den zeitlichen Verlauf des EoL-Signals bei einer Realisierung der Signalauswertungseinheit gemäß Figur 2 und intakter Lampe;
- Figur 4: einen detaillierteren Ausschnitt aus Figur 1 bei einer Realisierung der Signalauswertungseinheit mit passiven Bauelementen;
- Figur 5a: den zeitlichen Verlauf des EoL-Signals bei einer Realisierung der Signalauswertungseinheit gemäß Figur 4 im Falle eines positiven Gleichspannungsnutzsignals;
- Figur 5b: den zeitlichen Verlauf des EoL-Signals bei einer Realisierung der Signalauswertungseinheit gemäß Figur 4 im Falle eines negativen Gleichspannungsnutzsignals; und
- Figur 5c: den zeitlichen Verlauf des EoL-Signals bei einer Realisierung der Signalauswertungseinheit gemäß Figur 4 bei intakter Lampe.

### Bevorzugte Ausführung der Erfindung

Figur 1 zeigt ein erfindungsgemäßes elektronisches Vorschaltgerät für eine Lampe in schematischer Darstellung. Da derartige elektronische Vorschaltgeräte allgemein bekannt sind, ist der Deutlichkeit wegen nur der im Hinblick auf die Erfindung relevante Teil schematisch dargestellt. Dabei werden ein erster S1 und zweiter Schalter S2, die zwischen sich einen Mittelpunkt M definieren, mit der sogenannten Zwischenkreisspannung U_{ZW} beaufschlagt. Der Mittelpunkt M ist über eine Induktivität L1 mit einem ersten Anschluss A1 einer Lampe La gekoppelt. Der Anschluss A1 ist überdies über einen Koppelkondensator C1 mit dem Massepotential verbunden. Der zweite Anschluss A2 für die Lampe La ist über einen Koppelkondensator C2 mit dem Massepotential gekoppelt. Zwischen den Mittelpunkt M der Halbbrückenschaltung und dem ersten Anschluss A1 für eine Lampe ist eine Induktivität L1 gekoppelt. Das elektronische Vorschaltgerät umfasst eine Steuerungseinheit 14, die über einen Ausgang 10 den Schalter S1 und über einen Ausgang 12 den Schalter S2 in bekannter Weise mit einem Hochfrequenzrechtecksignal im Gegentakt ansteuert. Am Eingang 16 der Steuerungseinheit 14 liegt die Versorgungsspannung U_{V} der Steuerungseinheit 14 an. U_{V} beträgt 15 V. Die Versorgungsspannung U_{V} wird aus der Spannung U_{M} am Mittelpunkt der Brückenschaltung erzeugt durch eine Bootstrap-Schaltung, die einen Kondensator C3 und eine Diode D1 umfasst. Das Potential am Kondensator C3 wird an einen Eingang 18 der Steuerungseinheit 14 angelegt und dient der Versorgung einer in der Steuerungseinheit 14 angeordneten Treiberschaltung (nicht dargestellt) für das Signal am Ausgang 10 der Steuerungseinheit 14. Das erfindungsgemäße elektronische Vorschaltgerät umfasst weiterhin eine Signalauswertungseinheit 20. der an ihrem Eingang 22 ein Signal zugeführt wird, das auf dem Gleichspannungsniveau des Anschlusses A2 für die Lampe La liegt. Am Eingang 24 wird der Signalauswertungseinheit 20 ein Signal zugeführt, das auf dem Gteichspannungsniveau des Anschlusses A1 für die Lampe La liegt. An ihrem Ausgang 26 stellt die Steuerungseinheit 20 ein sogenanntes EoL-Signal bereit, das an den Eingang 25 der Steuerungseinheit 14 gekoppelt wird. Der Eingang 25 der Steuerungseinheit 14 ist überdies über einen Widerstand R1 mit der Versorgungsspannung U_{V} für die Steuerungseinheit 14 verbunden. Über eine optionale Leitung 29 ist die Signalauswertungseinheit 20 mit dem Kondensator C3 gekoppelt. Der Signalauswertungseinheit 20 wird das Potential an C3 als Versorgungsspannung zugeführt und nicht die Spannung U_{V}, die zur Versorgung der Steuerungseinheit 14 dient, da die Spannung U_{V} eine fest an das Massepotential angebundene Spannung ist und die Signalauswertungseinheit 20 entsprechend ihrem mitschwingendem Bezugspotential auch eine mitschwingende Versorgungsspannung benötigt. Die Leitung 29 wird bei einer Auslegung der Signalauswertungseinheit 20 mit aktiven Bauelementen benötigt, während sie bei einer Realisierung der Signalauswertungseinheit 20 mit passiven Bauelementen entfällt. Das Potential am Mittelpunkt M der Brückenschaltung, welches über den Eingang 24 an die Signatauswertungseinheit 20 gekoppelt ist, dient als Gleichspannungsbezugspotential für die Signatauswertungseinheit 20.

Figur 2 zeigt eine detailliertere Ansicht eines Ausschnitts von Figur 1, wobei die Signalauswertungseinheit 20 als aktive Schaltung realisiert ist. Sie umfasst eine Signalverarbeitungseinheit 30, die die Gleichspannungsdifferenz zwischen den beiden an den Eingängen 22 und 24 zugeführten Signalen bestimmt. Sie umfasst weiterhin eine Verzögerungseinheit 32, der das Ausgangssignal der Signalverarbeitungseinheit 30 zugeführt wird, wobei die Verzögerungseinheit 32 zur Verhinderung voreiligen Abschaltens infolge nur einer kurzzeitigen Erfüllung der Abschaltbedingung dient. Insbesondere werden damit Abschaltzustände, die kürzer als ca. 0,5 s dauern, ausgefiltert. Das Ausgangssignal der Verzögerungseinheit 32 wird einer Speichereinheit 34, insbesondere einem Latch-Speicher, zugeführt. Zwischen dem Ausgang der Speichereinheit 34 und dem Ausgang 26 der Signalauswertungseinheit 20 ist eine Diode D2 angeordnet. Nach einem Lampenfehler zieht der Latch-Speicher an, so dass die am Ausgang der Speichereinheit 34 bereitgestellte Spannung der Spannung U_{M} entspricht. U_{M} wechselt als Rechtecksignal zwischen Massepotential, d. h. 0 V, und der Zwischenkreisspannung U_{ZW} hin und her. Die Speichereinheit 34 ist so ausgelegt, dass sie im aktivierten Zustand an ihrem Ausgang ein "Low"-Signal bereitstellt. Dadurch, dass das Bezugspotential der Signalauswertecinheit 20 die Spannung U_{M} ist, liegt demnach bei aktivierter Speichereinheit, d. h. bei festgestellter EoL-Situation, als Spannung U₃₄ am Ausgang der Speichereinheit 34 die Spannung U_{M} an. Zu den Zeiten, zu denen die Spannung U₃₄ bezogen auf Massepotential 0 V ist, wird die Diode leitend und das EoL-Signal wird unter Vernachlässigung der Diodenspannung U_{D2} zu 0 V. Ist U₃₄ gleich U_{ZW}, sperrt die Diode D2 und das EoL-Signal wird U_{V} gleich 15 V. In diesem Zusammenhang wird verwiesen auf die Darstellung in Figur 3a.

Bei intakter Lampe stellt die Speichereinheit 34 ein "High"-Signal an ihrem Ausgang bereit, d. h. U₃₄ beträgt demnach U_{M} + U_{V}. Unabhängig von den Wechseln von U_{M} zwischen 0 und U_{ZW} beträgt daher das Potential an der Kathode der Diode D2 immer gleich U_{V}, so dass die Diode D2 immer sperrt. Das EoL-Signal ist daher gleich konstant U_{V}, siehe die Darstellung in Figur 3b.

Figur 4 zeigt den Figur 2 entsprechenden Ausschnitt aus der Figur 1 bei Realisierung der Signalauswertungseinheit 20 durch passive Bauelemente. Dabei wird das Signal am Eingang 24 der Signalauswertungseinheit 20 der Parallelschaltung eines Kondensators C4 und eines ohmschen Widerstands R3 zugeführt, während das Signal am Eingang 22 der Signalauswertungseinheit 20 über einen ohmschen Widerstand R2 an die Serienschaltung des Kondensators C4 mit dem ohmschen Widerstand R3 gekoppelt wird. Die Diode D2 ist wie bei der Ausführungsform von Figur 2 vorhanden. Mit Bezug auf Figur 5 können in Abhängigkeit der Gleichspannungsdifferenz zwischen den Signalen an den Eingängen 22 und 24 verschiedene Zustände auftreten: Hierbei ist U_{C4} die Spannung zwischen dem mit der Diode D2 verbundenen Anschluß des Kondensators C4 und dem Massepotential.

Figur 5a: Diese Figur zeigt den zeitlichen Verlauf des EoL-Signals, d.h. der Spannung am Eingang 25 der Steuerungseinheit 14, bei einem positiven Gleichspannungsnutzsignal. Solange die Spannung U_{C4} größer gleich U_{V} plus U_{M} ist, sperrt die Diode D2 und das EoL-Signal entspricht der Spannung U_{V}, was über den hochohmigen Widerstand R1 bewirkt wird. Wenn die Spannung U_{C4} größer als U_{M} ist und kleiner als Uᵥ plus U_{M}. sperrt die Diode D2 zu den Zeiten, zu denen U_{M} gleich U_{ZW} ist. Zu den Zeiten, zu denen U_{M} gleich 0 ist, wird die Diode D2 leitend und überträgt die Spannung U_{C4} an den EoL-Eingang der Steuerungseinheit 14. Die Spannung Uᵥ wird infolge des hochohmigen Widerstands R1 unterdrückt und kommt nicht zum Zuge.

Figur 5b: Diese Figur zeigt den zeitlichen Verlauf des EoL-Signals bei einem negativem Gleichspannungsnutzsignal. Der Kondensator C4 wird demnach negativ aufgeladen. Zu Zeiten, zu denen U_{M} gleich U_{ZW} ist, wirkt sich diese negative Aufladung infolge der großen Spannung U_{ZW} nicht aus, die Diode D2 sperrt und das EoL-Signal ist gleich U_{V}. Zu den Zeiten, zu denen U_{M} gleich 0 ist, wird die Diode D2 leitend und die negative Spannung, auf die C4 aufgeladen ist, dominiert das EoL-Signal, da R1 hochohmig ist.

Figur 5c: Diese Figur zeigt den zeitlichen Verlauf des EoL-Signals bei intakter Lampe. U_{C4} beträgt demnach gleich U_{M}, so dass die Diode bei U_{M} gleich 0 V leitend wird und das EoL-Signal ebenfalls 0 V beträgt. Wenn U_{M} gleich U_{ZW} ist, sperrt die Diode D2 und das EoL-Signal ist gleich U_{V}.

Eine entsprechende Auswertung des EoL-Signals ist in der Steuerungseinheit 14 realisiert. In Abhängigkeit des Ergebnisses der Auswertung werden die Schalter S1 und S2 über die Ausgänge 10 und 12 der Steuerungseinheit 14 entsprechend angesteuert.

## Patentansprüche

1. Elektronisches Vorschaltgerät für eine Lampe mit
- einer Brückenschaltung, die zumindest einen ersten (S1) und einen zweiten (S2) Schalter umfasst, die zwischen einen Anschluss für eine Versorgungsspannung und einen Anschluss für ein Massepotential gekoppelt sind, wobei zwischen dem ersten (S1) und dem zweiten (S2) Schalter ein Mittelpunkt (M) der Brückenschaltung definiert ist;
- einem ersten (A1) und einem zweiten (A2) Anschluss für eine Lampe (La), wobei der erste Anschluss (A1) über eine Induktivität (L1) mit dem Mittelpunkt (M) der Brückenschaltung gekoppelt ist; und
- einer Signalauswertungseinheit (20), wobei die Signalauswertungseinheit (20) einen ersten (24) und einen zweiten (22) Eingang umfasst, wobei der erste Eingang (24) mit einem Signal gekoppelt ist, das auf dem Gleichspannungsniveau des ersten Anschlusses (24) für die Lampe (La) liegt, und wobei der zweite Eingang (22) mit einem Signal gekoppelt ist, das auf dem Gleichspannungsniveau des zweiten Anschlusses (A2) für die Lampe (La) liegt, und wobei die Signalauswertungseinheit (20) einen Ausgang (26) umfasst, der so ausgelegt ist, dass er ein EoL-Signal zur Feststellung eines baldigen Lampenendes liefern kann,
**dadurch gekennzeichnet,**
**dass** das Potential (U_{M}) des Mittelpunkts (M) der Brückenschaltung als ein Gleichspannungsbezugspotential für die Signalauswertungseinheit (20) dient.

2. Elektronisches Vorschaltgerät nach Anspruch 1,
**dadurch gekennzeichnet,**
**dass** sie weiterhin eine Steuerungseinheit (14) zur Ansteuerung des ersten (S1) und des zweiten (S2) Schalters umfasst, wobei die Steuerungseinheit (14) einen Abschalt- oder Abregeleingang aufweist, der an die Signalauswertungseinheit (20) gekoppelt ist, wobei die Steuerungseinheit (14) und die Signalauswertungseinheit (20) ausgelegt sind, derart zusammenzuwirken, dass bei einem Unterschied des Gleichspannungsanteils der Signale an den beiden Eingängen (22, 24) der Signalauswertungseinheit über einem vorgebbaren Grenzwert die Signalauswertungseinheit (20) die Steuerungseinheit (14) über den Abschalt- oder Abregeleingang derart ansteuert, dass keine Ansteuerung des ersten (S1) und/oder des zweiten (S2) Schalters vorgenommen wird oder der erste (S1) und/oder der zweite Schalter (S2) derart angesteuert werden, dass die Ausgangsleistung des e-tektronischen Vorschaltgeräts reduziert wird.

3. Elektronisches Vorschaltgerät nach Anspruch 2,
**dadurch gekennzeichnet,**
**dass** die Steuerungseinheit (14) einen Versorgungsspannungsanschluss aufweist und mit dem Massepotential als Gleichspannungsbezugspotential verbunden ist, die Signalauswertungseinheit (20) einen Haltespeicher umfasst und ausgelegt ist, den Haltespeicher zu aktivieren, wenn der Unterschied des Gleichspannungsanteils der Signale an den beiden Eingängen (22, 24) der Signalauswertungseinheit (20) über einem vorgebbaren Grenzwert liegt, wobei der Ausgang (26) des Haltespeichers über die Serienschaltung aus einer Diode (D2) und einem ohmschen Widerstand (R1) an den Versorgungsspannungsanschluss (16) der Steuerungseinheit (14) und/oder der Signalauswertungseinheit (20) gekoppelt ist.

4. Elektronisches Vorschaltgerät nach Anspruch 2,
**dadurch gekennzeichnet,**
**dass** die Steuerungseinheit (14) einen Versorgungsspannungsanschluss aufweist und mit dem Massepotential als Bezugspotential verbunden ist, die Signalauswertungseinheit (20) einen Kondensator (C4) aufweist, der derart angeordnet ist, dass an ihm eine Spannung abfällt, die dem Unterschied des Gleichspannungsanteils der Signale an den beiden Eingängen (22, 24) der Signalauswertungseinheit (20) entspricht, wobei der Kondensator (C4) über die Serienschaltung aus einer Diode (D2) und einem ohmschen Widerstand (R1) an den Versorgungsspannungsanschluss (16) der Steuerungseinheit (14) gekoppelt ist.

5. Elektronisches Vorschaltgerät nach Anspruch 3 oder 4,
**dadurch gekennzeichnet,**
**dass** der Verbindungspunkt zwischen der Diode (D2) und dem ohmschen Widerstand (R1) mit einem Abschalt- oder Abregeleingang der Steuerungseinheit (14) gekoppelt ist.

6. Elektronisches Vorschaltgerät nach einem der vorhergehenden Ansprüche,
**dadurch gekennzeichnet,**
**dass** die Signalauswertungseinheit (20) eine Vergleichereinheit umfasst.

## Claims

1. Electronic ballast for a lamp having
- a bridge circuit, which comprises at least one first switch (S1) and a second switch (S2) which are coupled between a connection for a supply voltage and a connection for a ground potential, a center point (M) of the bridge circuit being defined between the first switch (S1) and the second switch (S2);
- a first connection (A1) and a second connection (A2) for a lamp (La), the first connection (A1) being coupled to the center point (M) of the bridge circuit via an inductance (L1) ; and
- a signal evaluation unit (20), the signal evaluation unit (20) comprising a first input (24) and a second input (22), the first input (24) being coupled to a signal which is at the DC voltage level of the first connection (A1) for the lamp (La), and the second input (22) being coupled to a signal which is at the DC voltage level of the second connection (A2) for the lamp (La), and the signal evaluation unit (20) comprising an output (26), which is designed such that it can supply an EOL signal for establishing that a lamp is approaching its end of life,
**characterized**
**in that** the potential (U_{M}) of the center point (M) of the bridge circuit serves as a DC voltage reference potential for the signal evaluation unit (20).

2. Electronic ballast according to Claim 1,
**characterized**
**in that** it also comprises a control unit (14) for the purpose of driving the first switch (S1) and the second switch (S2), the control unit (14) having a disconnection or regulation input, which is coupled to the signal evaluation unit (20), the control unit (14) and the signal evaluation unit (20) being designed to interact such that, in the event of a difference between the DC voltage component of the signals at the two inputs (22, 24) of the signal evaluation unit which is above a predeterminable limit value, the signal evaluation unit (20) drives the control unit (14) via the disconnection or regulation input such that no driving of the first switch (S1) and/or the second switch (S2) is carried out or the first switch (S1) and/or the second switch (S2) are driven such that the output power of the electronic ballast is reduced.

3. Electronic ballast according to Claim 2,
**characterized**
**in that** the control unit (14) has a supply voltage connection and is connected to the ground potential as a DC voltage reference potential, the signal evaluation unit (20) comprises a latch and is designed to activate the latch if the difference in the DC voltage component of the signals at the two inputs (22, 24) of the signal evaluation unit (20) is above a predeterminable limit value, the output (26) of the latch being coupled to the supply voltage connection (16) of the control unit (14) and/or the signal evaluation unit (20) via the series circuit comprising a diode (D2) and a nonreactive resistor (R1).

4. Electronic ballast according to Claim 2,
**characterized**
**in that** the control unit (14) has a supply voltage connection and is connected to the ground potential as the reference potential, the signal evaluation unit (20) has a capacitor (C4) which is arranged such that it has a voltage drop across it which corresponds to the difference in the DC voltage component of the signals at the two inputs (22, 24) of the signal evaluation unit (20), the capacitor (C4) being coupled to the supply voltage connection (16) of the control unit (14) via the series circuit comprising a diode (D2) and a nonreactive resistor (R1).

5. Electronic ballast according to Claim 3 or 4,
**characterized**
**in that** the connection point between the diode (D2) and the nonreactive resistor (R1) is coupled to a disconnection or regulation input of the control unit (14).

6. Electronic ballast according to one of the preceding claims,
**characterized**
**in that** the signal evaluation unit (20) comprises a comparator unit.

## Revendications

1. Ballast électronique pour une lampe, comprenant :
- un circuit en pont qui comprend au moins un premier interrupteur (S1) et un deuxième interrupteur (S2) qui sont couplés entre une borne pour une tension d'alimentation et une borne pour un potentiel de masse, un point médian (M) du circuit en pont étant défini entre le premier interrupteur (S1) et le deuxième interrupteur (S2) ;
- une première borne (A1) et une deuxième borne (A2) pour une lampe (La), la première borne (A1) étant couplée par l'intermédiaire d'une inductance (L1) au point médian (M) du circuit en pont ; et
- une unité d'évaluation de signal (20), l'unité d'évaluation de signal (20) comprenant une première entrée (24) et une deuxième entrée (22), la première entrée (24) étant couplée à un signal qui se trouve au niveau de tension continue de la première borne (24) pour la lampe (La), la deuxième entrée (22) étant couplée à un signal qui se trouve au niveau de tension continue de la deuxième borne (A2) pour la lampe (La) et l'unité d'évaluation de signal (20) comprenant une sortie (26) qui est conçue de manière à pouvoir fournir un signal EoL pour constater une prochaine fin de vie de lampe,
**caractérisé par le fait que** le potentiel (U_{M}) du point médian (M) du circuit en pont sert de potentiel de référence de tension continue pour l'unité d'évaluation de signal (20).

2. Ballast électronique selon la revendication 1,
**caractérisé par le fait qu'**il comprend aussi une unité de commande (14) pour la commande du premier interrupteur (S1) et du deuxième interrupteur (S2), l'unité de commande (14) comportant une entrée de coupure ou de régulation qui est couplée à l'unité d'évaluation de signal (20), l'unité de commande (14) et l'unité d'évaluation de signal (20) étant conçues de manière à coopérer de telle sorte que, si la différence de composantes de tension continue des signaux aux deux entrées (22, 24) de l'unité d'évaluation de signal dépasse une valeur limite pouvant être prescrite, l'unité d'évaluation de signal (20) commande l'unité de commande (14) par l'intermédiaire de l'entrée de coupure ou de régulation de telle sorte qu'aucune commande du premier interrupteur (S1) et/ou du deuxième interrupteur (S2) n'est effectuée ou que le premier interrupteur (S1) et/ou le deuxième interrupteur (S2) sont commandés de manière à réduire la puissance de sortie du ballast électronique.

3. Ballast électronique selon la revendication 2,
**caractérisé par le fait que** l'unité de commande (14) comporte une borne de tension d'alimentation et est reliée au potentiel de masse comme potentiel de référence de tension continue, que l'unité d'évaluation de signal (20) comprend une mémoire de maintien et est conçue pour activer la mémoire de maintien si la différence de composantes de tension continue des signaux aux deux entrées (22, 24) de l'unité d'évaluation de signal (20) dépasse une valeur limite pouvant être prescrite, la sortie (26) de la mémoire de maintien étant couplée par l'intermédiaire du montage en série d'une diode (D2) et d'une résistance ohmique (R1) à la borne de tension d'alimentation (16) de l'unité de commande (14) et/ou de l'unité d'évaluation de signal (20).

4. Ballast électronique selon la revendication 2,
**caractérisé par le fait que** l'unité de commande (14) comporte une borne de tension d'alimentation et est reliée au potentiel de masse comme potentiel de référence, que l'unité d'évaluation de signal (20) comporte un condensateur (C4) qui est monté de telle sorte que la tension qui chute à ses bornes correspond à la différence de composantes de tension continue des signaux aux deux entrées (22, 24) de l'unité d'évaluation de signal (20), le condensateur (C4) étant couplé par l'intermédiaire du montage en série d'une diode (D2) et d'une résistance ohmique (R1) à la borne de tension d'alimentation (16) de l'unité de commande (14).

5. Ballast électronique selon la revendication 3 ou 4,
**caractérisé par le fait que** le point de liaison entre la diode (D2) et la résistance ohmique (R1) est couplé à une entrée de coupure ou de régulation de l'unité de commande (14).

6. Ballast électronique selon l'une des revendications précédentes,
**caractérisé par le fait que** l'unité d'évaluation de signal (20) comprend une unité de comparaison.
